# EUROPÄISCHE PATENTSCHRIFT

(11) **EP 0 853 516 B1**
(45) Veröffentlichungstag und Bekanntmachung des Hinweises auf die Patenterteilung: **26.01.2000**
(21) Anmeldenummer: 96944559.2
(22) Anmeldetag: 20.09.1996
(51) Int. Cl.: B22C 13/00

(54) **VERFAHREN ZUR QUALITATSKONTROLLE IN KERN- ODER MASKENSCHIESSMASCHINEN**
METHOD FOR QUALITY CONTROL IN CORE OR SHELL SHOOTERS
PROCEDE DE CONTROLE QUALITE DANS DES MACHINES A TIRER LES NOYAUX OU LES CARAPACES

(30) Priorität: 20.09.1995 DE 19534984
(43) Veröffentlichungstag der Anmeldung: 22.07.1998
(73) Patentinhaber: Adolf Hottinger KG, 68219 Mannheim (DE)
(72) Erfinder: PÖHLANDT, Walter, L., D-68782 Brühl (DE); Seiraffi, Mohammed Ali, D - 68723 Schwetzingen (DE)
(74) Vertreter: Naumann, Ulrich, Dr.-Ing.
(86) Internationale Anmeldenummer: DE9601796
(87) Internationale Veröffentlichungsnummer: WO9710909

(56) Entgegenhaltungen:
- WO-A-95/09706
- DE-A- 4 434 798
- DE-U- 9 416 307
- US-A- 4 248 290
- US-A- 4 280 357

## Beschreibung

Die Erfindung betrifft ein Verfahren zur Qualitätskontrolle in Kern- oder Maskenschießmaschinen, wobei Formstoff mittels einer Schießeinrichtung in ein öffenbares Werkzeug geschossen und dort zu einem Formstück - Kern, Maske oder dgl. - verfestigt wird, wobei das Formstück bei geöffnetem Werkzeug entnommen wird, wobei das Formstück bei geöffnetem Werkzeug und/oder während der Entnahme und/oder nach der Entnahme berührungslos vermessen wird, die Meßwerte einem Rechner zugeführt, dort ggf. aufbereitet und mit gespeicherten Sollwerten verglichen werden und wobei das Formstück bei Ermittlung einer vorgebbaren bzw. definierbaren Abweichung von den Sollwerten als Ausschuß identifiziert wird.

Grundsätzlich bezieht sich die vorliegende Erfindung auf das Gebiet der Gießereitechnik. Zum Gießen von Formstücken jedweder Art werden Gießereikerne oder - formen meist in getrennten Teilen hergestellt, zusammengeführt und miteinander zu einer Gußform bzw. zu einem Kernpaket verbunden. Diese Kernpakete werden dann zur Herstellung eines bspw. metallischen Werkstücks mit geschmolzenem Metall gefüllt, wobei in der Serienfertigung die mit geschmolzenem Metall zu füllenden Kernpakete hintereinander aufgereiht die Fertigungsstraße durchlaufen.

Dabei ist von ganz besonderer Bedeutung, daß die in die Kernpakete gegossenen Werkstücke eine äußerst lange Abkühlphase beanspruchen, die sich oftmals über mehrere Stunden hinweg erstreckt. Erst nach dieser Abkühlphase läßt sich das gegossene Werkstück bzw. Teil inspizieren. Folglich kann erst mehrere Stunden nach dem Guß und somit ebenfalls mehrere Stunden nach dem Kernschießen festgestellt werden, ob das in das Kernpaket gegossene Teil vollständig fehlerfrei ist.

Sollte ein fehlerhafter Kern verwendet worden sein, so läßt sich der dadurch beim Gießen entstehende Ausschuß erst Stunden nach Herstellung des Kerns feststellen. Sollte es sich dabei wiederum um einen systematischen, wiederkehrenden Defekt am Kern handeln, so würde bis zur Erkennung des Defekts am gegossenen Teil stundenlang Ausschuß produziert werden. Die für diesen Ausschuß verantwortlichen defekten Kerne können einerseits auf Defekte im Werkzeug der Kernschießmaschine und andererseits auf Beschädigungen bei der Handhabung der Kerne, beim Transport der Kerne oder bei der Paketierung der Kerne zurückzuführen sein. Jedenfalls ist es nicht vertretbar, Fehler und somit den Ausschuß erst nach erfolgtem Guß bzw. bei der Inspektion der abgekühlten Gußteile feststellen zu können.

Kern- und Maskenschießmaschinen der zuvor genannten Art sind seit Jahrzehnten aus der Praxis bekannt. Lediglich beispielhaft wird hier auf die DE 31 48 461 C1 verwiesen, die eine Kern- und Maskenschießmaschine der Anmelderin offenbart.

Aus der DE 44 34 798 A1 ist ebenfalls eine Kern- und Maskenschießmaschine bekannt, bei der zumindest eine visuelle Kontrolle des Werkzeugs vorgesehen ist. Letztendlich ist die in der DE 44 34 798 A1 abgesprochene visuelle Kontrolle nicht praktikabel, da nämlich insbesondere im Rahmen einer vollautomatischen Fertigung das Werkzeug nicht ständig beobachtet werden kann. Zur visuellen Kontrolle müßte eine Fachkraft das Werkzeug ständig, d.h. nach jedem Schuß, beobachten. Auch wenn man eine solche visuelle Beobachtung bzw. Kontrolle vornehmen würde, bliebe das Schicksal eines ausgestoßenen und weiter zu transportierenden Kerns offen, da - wie bereits zuvor erwähnt - auch bei der Manipulation der Kerne, bei der Übergabe der Kerne oder gar bei der Paketierung der Kwerne Defekte bzw. Beschädigungen auftreten können.

Ein gattungsbildendes Verfahren ist aus der DE-U-94 16 307.3 bekannt, nämlich ein Verfahren zur Qualitätskontrolle in Kern- oder Maskenschießmaschinen, wobei sich diese Druckschrift ganz allgemein auf die Herstellung von Formteilen mittels einer Formgebungsanlage bezieht. Im Konkreten ist aus der DE-U-94 16 307.3 ein Prüfverfahren für Formteile bekannt, wobei dort die Formteile hinsichtlich deren Qualität, nämlich hinsichtlich der Oberflächenbeschaffenheit, des Gewichts, der Lage des Schwerpunkts, etc. auf unterschiedliche Arten geprüft werden. So ist dort bspw. eine Abtasteinrichtung zum Abtasten der Formteile vorgesehen. Diese Abtasteinrichtung kann lichtoptisch arbeiten. Eine Waage dient zur Gewichtsermittlung. Des weiteren ist dort eine Vermesseinrichtung zur Bestimmung des Schwerpunktes der Formteile vorgesehen.

Die ermittelten Daten werden nach dem bekannten Verfahren einer Auswerteeinrichtung zugeführt, so daß ein Vergleich des Erfassungsergebnisses mit einer oder mehreren Sollgrößen stattfinden kann. Schließlich wird nach dem bekannten Verfahren eine Regeleinrichtung genutzt, und zwar zum Beeinflussen der Herstellung von Formteilen aufgrund des Auswerteergebnisses. Letztendlich werden Gut-Teile von Schlecht-Teilen getrennt und wird die Anlage beim gehäuften Auftreten von Schlechtteilen zu Wartungszwecken bzw. zu Reparaturzwecken stillgelegt. Nach dem bekannten Verfahren werden ausschließlich die Formstücke hinsichtlich ihrer Qualität untersucht. Dabei wird ausschließlich festgestellt, ob die Formstücke der geforderten Qualität entsprechen oder nicht. Im Falle der Ermittlung von Schlechtteilen läßt sich jedoch nicht feststellen, ob die Abweichung der Formstücke von vorgebbaren Sollwerten auf die eigentliche Herstellung, so bspw. auf das Werkzeug, oder auf die Handhabung während der Entnahme aus dem Werkzeug oder auf den sich anschließenden Transport bzw. auf die sich anschließende Handhabung der Formstücke zurückzuführen ist. Letztendlich bleibt hier nichts anderes übrig, als bei Feststellung von Schlechtteilen den gesamten Pfad des Formstücks bishin zum Werkzeug zurückzuverfolgen und die Fehlerquelle - meist mühsam - aufzuspüren. Dabei ist die gesamte Anlage stillzulegen.

Der vorliegenden Erfindung liegt nun die Aufgabe zugrunde, ein Verfahren zur Qualitätskontrolle in Kern- oder Maskenschießmaschinen anzugeben, wonach Ausschußteile erkannt und ein sich - systematisch - wiederholender Ausschuß verhindert werden kann. Dabei soll es möglich sein, den Grund für den Ausschuß festzustellen.

Das erfindungsgemäße Verfahren löst die voranstehende Aufgabe durch die Merkmale des Patentanspruches 1. Danach ist ein gattungsbildendes Verfahren dadurch gekennzeichnet, daß zur Überprüfung des Werkzeugs die Sollwerte des Werkzeugs vor oder nach dem Schießen eines als Gut-Teil identifizierten Formstücks unmittelbar an dem Werkzeug ermittelt, ggf. aufbereitet und über den Rechner im Speicher abgelegt werden.

Erfindungsgemäß wird ein Verfahren zur Qualitätskontrolle in Kern- oder Maskenschießmaschinen angegeben. Dieses Verfahren umfaßt jedoch nicht nur die Überprüfung des Formstücks selbst, wie dies aus der DE-U-94 16 307.3 bekannt ist. Vielmehr wird in erfindungsgemäßer Weise eine Überprüfung des Werkzeugs vorgenommen, und zwar derart, daß die Sollwerte des Werkzeugs vor oder nach dem Schießen eines als Gut-Teil identifizierten Formstücks unmittelbar an dem Werkzeug ermittel werden. Mit anderen Worten bedeutet dies, daß nach erfolgter Ermittlung bzw. Feststellung eines als Gut-Teil bezeichneten Formstücks der Werkzeugzustand, der für die Herstellung des Gut-Teils verantwortlich war bzw. ist, als ordnungsgemäßer Sollwert des Werkzeugs identifiziert bzw. festgehalten wird. Diese Werte werden im Rechner aufbereitet bzw. verarbeitet und in einem besonderen Speicher als Sollwerte abgelegt. Zur Beurteilung des Zustandes des Werkzeugs werden dann die jeweils ermittelten Werte mit den Sollwerten verglichen, wodurch nun auch eine unmittelbare Beurteilung des Zustandes des Werkzeugs über den gesamten Fertigungszeitraum hinweg möglich ist.

Wird nun ein Formstück als unzureichend qualifiziert, kann unmittelbar auf das Werkzeug rückgeschlossen werden, da nämlich in einem solchen Falle die Überprüfung des Werkzeugs - zwangsweise - eine Abweichung von den zuvor ermittelten Sollwerten des Werkzeugs ergibt. Folglich läßt sich in erfindungsgemäßer Weise eindeutig feststellen, ob die Herstellung eines unzureichenden Formstücks auf einen Fehler bzw. einen Defekt im Werkzeug zurückzuführen ist. Andernfalls kann die Ursache nur noch in einer unsachgerechten Handhabung des Formstücks nach ordnungsgemäßer Herstellung liegen.

In vorteilhafter Weise werden die Sollwerte des hinsichtlich der Qualität zu überwachenden Formstücks an einem "Gut-Teil" ermittelt, und zwar mit der gleichen Einrichtung, mit der die Qualitätskontrolle erfolgt. Die dabei gewonnenen Meßwerte werden im Rechner zu Sollwerten aufbereitet und in einem dafür vorgesehenen Speicher abgelegt. Bei den nachfolgenden Vermessungen von Formstücken werden die dabei ermittelten Meßwerte mit den zuvor abgelegten Sollwerten verglichen. Ebenso wäre es jedoch auch denkbar, die Sollwerte anhand vorgegebener technischer Daten einzugeben oder das Oberflächenprofil der Formstücke zu berechnen.

Bei der Durchführung der Qualitätskontrolle könnte nun jedes geschossene Formstück vermessen werden, so daß die Weitergabe eines schadhaften Formstückes auf jeden Fall vermieden ist. Zur Verringerung des Kontrollaufwandes, insbesondere zur Reduzierung der Rechenzeit und zur Vermeidung eines negativen Einflusses der Qualitätskontrolle auf die Taktzeit, könnten lediglich die über einen Zufallsgenerator ausgewählten Formstücke vermessen werden. Ebenso könnte jedes n-te geschossene Formstück vermessen werden, wobei der Parameter n wiederum beliebig vorgebbar bzw. einstellbar ist. Da bekanntlich Werkzeuge verschleißen bzw. nach einer bestimmten Standzeit gereinigt werden müssen, könnte man den Parameter n mit zunehmender Standzeit des Werkzeugs - automatisch - verringern, so daß kurz vor einem Werkzeugswechsel nahezu jedes Formstück oder sogar jedes Formstück vermessen wird.

Nun könnte man im Rahmen der hier durchzuführenden Qualitätskontrolle das Formstück insgesamt vermessen, d.h. über seine gesamte Oberfläche hinweg, wobei auch Ausnehmungen, Hinterschneidungen oder dgl. durch geeignete Detektoren erfaßbar sind. Erfahrungsgemäß treten jedoch Defekte ganz überwiegend in kritischen Bereichen auf, so daß die zur Detektion bzw. Vermessung erforderliche Zeit abermals dadurch verringert werden kann, daß das Formstück lediglich partiell, nämlich insbesondere in vorgebbaren kritischen Bereichen, vermessen wird. Insoweit könnte die zum Vermessen erforderliche Zeit durch gezieltes Detektieren minimiert werden.

Wie bereits zuvor erwähnt, treten Defekte an den Formstücken nicht nur beim eigentlichen Schießen der Formstücke, beim Öffnen des Werkzeugs oder bei der Entnahme der Formstücke aus dem Werkzeug auf, können vielmehr auch im Verlaufe der weiteren Bearbeitung bishin zum Paketieren zu einem Kernpaket auftreten. Folglich ist es von ganz besonderem Vorteil, eine weiterreichende Überwachung bzw. Vermessung der Formstücke vorzunehmen, und zwar insbesondere dann, wenn das Formstück von einem Manipulator erfaßt und durch den Manipulator zu einer Übergabe- oder Bearbeitungsstation verbracht wird. Insoweit könnte nämlich das Formstück vor, während oder nach Abgabe an die Übergabe- oder Bearbeitungsstation ebenfalls berührungslos vermessen werden. Zur Vermeidung von Wiederholungen wird hierzu auf die zuvor erörterte Vermessung im Bereich der Kernschießmaschine verwiesen, zumal hier die gleichen Kriterien gelten bzw. die gleichen Maßnahmen zu ergreifen sind.

Nun könnte das Formstück - nach Abgabe durch den Manipulator oder unmittelbar nach der Kernschießmaschine - einer Fördereinrichtung zugeführt werden und mittels der Fördereinrichtung über eine Förderstrecke hinweg zu einer Übergabe- oder Bearbeitungsstation gebracht werden. Auch hier wäre es von ganz besonderem Vorteil, wenn das Formstück vor, während oder nach Erreichen der Übergabe- oder Bearbeitungsstation und ggf. nach Bearbeitung berührungslos vermessen wird. Auch hier gelten die gleichen Ausführungen und lassen sich die gleichen Maßnahmen wie bei der Vermessung im Bereich der Kernschießmaschine vornehmen.

In einem weiteren Arbeitsgang könnte das Formstück gemeinsam mit anderen Formstücken zu einem Form- bzw. Kernpaket zusammengesetzt werden. Auch hier könnte eine zusätzliche Vermessung des Formstücks bzw. der bereits paketierten Formstücke vorgenommen werden, und zwar während und/oder nach jedem Paketierungsvorgang. Auch diese Vermessung erfolgt berührungslos, so daß eine Beschädigung des Formstücks wirksam vermieden wird.

Wie auch bei den Formstücken kann eine Vermessung des Werkzeugs nach Entnahme jedes geschossenen Formstücks erfolgen. Ebenso wäre es auch denkbar, die Vermessung des Werkzeugs nach Entnahme jedes n-ten geschossenen Formstücks vorzunehmen, wobei der Parameter n beliebig vorgebbar ist. Mit zunehmender Standzeit bzw. Betriebsdauer des Werkzeugs könnte der Parameter n automatisch verringert werden, so daß kurz vor einem vorgegebenen Werkzeugwechsel das Werkzeug nach nahezu jedem geschossenen Formstück überprüft bzw. vermessen wird.

Im Falle der Ermittlung eines Defekts an einem Formstück könnte die Qualitätskontrolle derart ausgelegt sein bzw. könnte der Rechner die Detektionseinrichtung derart ansteuern, daß vorzugsweise unmittelbar vor, während oder nach der Entnahme des Formstücks aus dem Werkzeug das Werkzeug vermessen wird, wobei eine Vermessung des Werkzeugs vor Entnahme des Formstücks nur bedingt möglich ist. Jedenfalls sollte die Feststellung eines defekten Formstücks zu einer unmittelbaren Überprüfung des Werkzeugs führen.

Wie auch im Falle des Werkstücks könnte das Werkzeug insgesamt vermessen werden. Darüber hinaus wäre es zur Verkürzung der Detektionszeit von Vorteil, wenn ein am Formstück detektierter Defekt dem entsprechenden Bereich am Werkzeug zugeordnet wird und nur diesen Bereich des Werkzeugs - der möglicherweise für den Defekt am Formstück verantwortlich ist, überprüft. Dieser Bereich könnte gezielt untersucht bzw. vermessen werden, um auch geringste Abweichungen von Sollwerten festzustellen.

Wird am Werkzeug ein Defekt detektiert, so könnte in weiter vorteilhafter Weise automatisch ein Werkzeugwechsel eingeleitet werden. Nach Auswechseln des defekten Werkzeugs müßte dann festgestellt werden, ob der Defekt auf Verschmutzungen oder Verschleiß zurückzuführen ist. Die Beurteilung durch einen Fachmann - abseits des eigentlichen Produktionsprozesses - wird dann wohl kaum zu umgehen sein.

Die berührungslose Vermessung sowohl der Formstücke als auch der Werkzeuge kann in Anwendung unterschiedlichster Techniken erfolgen. So ist es bspw. möglich, die aus Formstoffen bestehenden Formstücke mittels einer kapazitiv arbeitenden Sensorik - berührungslos - abzutasten. Je nach Material der Formstücke und insbesondere auch zur kontaktlosen Vermessung der Werkzeuge bietet sich neben der kapazitiv arbeitenden Sensorik auch eine induktiv bzw. nach dem Wirbelstromprinzip arbeitende Sensorik an.

Ungeachtet der Materialien der zu vermessenden Teile - Formstücke oder Werkzeuge - könnte die Vermessung auch mittels einer mit Ultraschall arbeitenden Sensorik oder mittels einer optisch arbeitenden Sensorik erfolgen. Zur Anwendung einer optisch arbeitenden Sensorik ist eine hinreichende Ausleuchtung erforderlich. Besonders vorteilhaft erweist sich im Rahmen einer optisch arbeitenden Sensorik die Verwendung einer Video-Kamera mit nachgeschalteter optischer Bildverarbeitung, wonach nämlich die Grau- und/oder Farbstufen aufgenommender Videobilder des zu überwachenden Teils mit den aufgenommenen und bereits abgespeicherten Graustufen und/oder Farbstufen eines "Gut-Teils" verglichen werden. Auf diesem Wege ist ein Vergleich der Oberflächenstrukturen und somit eine Qualitätsüberwachung möglich.

Das voranstehend erörterte erfindungsgemäße Verfahren läßt sich mit Hilfe einer Vorrichtung anwenden, die eine Detektionseinrichtung zum kontaktlosen Vermessen des Formstücks bei geöffnetem Werkzeug und/oder während der Entnahme des Formstücks und/oder nach der Entnahme des Formstücks aufweist. Darüber hinaus gehören zu der Vorrichtung ein Rechner zur Steuerung der Detektionseinrichtung und zur Aufnahme, Verarbeitung bzw. Aufbereitung der Meßwerte sowie zum Vergleich der aufbereiteten Meßwerte mit in einem Speicher abgelegten Sollwerten des Formstücks. Gleiches gilt für eine Vermessung des Werkzeugs.

Zur allumfassenden Überwachung einerseits der Formstücke und andererseits der Werkzeuge umfaßt die Detektionseinrichtung nicht nur im Bereich des Werkzeugs der Kernschießmaschine Detektoren, sondern auch an nachgeordneten Manipulatoren, Fördereinrichtungen, Übergabe- und Bearbeitungsstationen. Die Detektoren sind dabei vorzugsweise verfahrbar und/oder drehbar angeordnet, so daß - im Idealfall - ein Abscannen der Oberfläche des zu prüfenden Formstücks bzw. des zu überwachenden Werkzeugs möglich ist.

Wie bereits zu dem erfindungsgemäßen Verfahren ausgeführt, kann es sich bei den Detektoren um kapazitiv arbeitende oder induktiv bzw. nach dem Wirbelstromprinzip arbeitende Sensoren handeln, je nachdem, welche Materialbeschaffenheit das zu überwachende Teil aufweist. Ebenso ist es denkbar, daß es sich bei den Detektoren um Ultraschallsensoren handelt. Schließlich ist der Einsatz optischer Sensoren möglich, wobei hier in vorteilhafter Weise Video-Kameras einer Bildverarbeitungseinheit zum Einsatz kommen können. Zur Vermeidung von Wiederholungen wird hier auf die voranstehenden Ausführungen verwiesen.

Es gibt nun verschiedene Möglichkeiten, die Lehre der vorliegenden Erfindung in vorteilhafter Weise auszugestalten und weiterzubilden. Dazu ist einerseits auf die Patentansprüche und andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
die einzige Figur in einem Blockdiagramm, schematisch,
die Anordnung einer Vorrichtung zur Anwendung des erfindungsgemäßen Verfahrens zur Qualitätskontrolle in Kern- oder Maskenschießenmaschinen, wobei dort die jeweils nachgeordneten Stationen dargestellt sind.

Die einzige Figur zeigt in einer schematischen Darstellung - in Form eines Blockdiagramms - drei nebeneinander angeordnete Kernschießmaschinen 1 mit jeweils zweiteiligen Werkzeugen 2. Mit den Kernschießmaschinen 1 werden unterschiedliche Kerne 3 geschossen, die in einer nachgeschalteten Station zu einem Kernpaket paketiert werden. Die Kerne 3 werden nach Öffnen der Werkzeuge 2 mittels eines lediglich angedeuteten Manipulators 4 aus der eigentlichen Kernschießmaschine 1 entnommen und - gleich nach der Entnahme - berührungslos vermessen. Dazu werden CCD-Kameras 5 eingesetzt, die das aufgenommene Bild - digitalisiert - einem Rechner 6 zuführen. Dort werden die Grau- bzw. Farbwerte des vom geschossenen Kern 3 aufgenommenen Bildes aufbereitet und über bei der Bildverarbeitung übliche Bilderkennungsprogramme mit Sollwerten verglichen. Bei Abweichungen der ermittelten Meßwerte von den Sollwerten über definierbare Grenzwerte hinaus wird der Kern 3 als Ausschuß identifiziert und - wiederum über Manipulatoren - ausgesondert.

Mit der schematisch dargestellten Detektionseinrichtung 7 können sämtliche Formstücke bzw. Kerne 3 sowie die Werkzeuge 2 überwacht bzw. vermessen werden. Eine Auswahl der zu detektierenden Kerne 3 ist unter Zugrundelegung beliebiger Regeln möglich. Eine lediglich partielle Vermessung der Kerne 3 sowie des Werkzeugs 2 ist ebenfalls denkbar.

Den Kernschießmaschinen 1 ist eine Übergabestation 8 nachgeordnet, von der aus die Kerne 3 zur Paketierung gelangen. Auch an der Übergabestation 8 werden die Kerne 3 optisch vermessen, um nämlich beim Transport oder bei der Übergabe erfolgte Beschädigungen ermitteln zu können. Hier ist eine weitere Detektionseinrichtung 9 mit CCD-Kameras als Detektoren vorgesehen.

Der Übergabestation 8 sind in der Figur nicht gezeigte Manipulatoren sowie eine Förderstrecke nachgeordnet, wobei sich die Paketierung der einzelnen Kerne 3 zu einem Kernpaket 10 anschließt. Jeder einzelne Schritt der Paketierung wird wiederum über eine Detektionseinrichtung 11 überwacht, so daß dort beschädigte Kerne 3 erkannt und - über Manipulatoren - ausgesondert werden. Jedenfalls findet nach vollendeter Paketierung eine Überprüfung des Kernpaketes 10 statt, wobei hier mehrere Detektionsmöglichkeiten bzw. mehrere Detektionsverfahren auch gleichzeitig Anwendung finden können. Insoweit ließen sich bspw. mittels kapazitiver Sensoren Wanddicken der Kernpakete überprüfen bzw. ließen sich Fehlerquellen beim späteren Gießen wirksam ausschließen.

Abschließend sei ganz besonders hervorgehoben, daß das voranstehend erörterte Ausführungsbeispiel lediglich der Verdeutlichung der beanspruchten Lehre dient, diese jedoch nicht auf das rein willkürlich gewählte Ausführungsbeispiel einschränkt.

## Patentansprüche

1. Verfahren zur Qualitätskontrolle in Kern- oder Maskenschießmaschinen (1), wobei Formstoff mittels einer Schießeinrichtung in ein öffenbares Werkzeug (2) geschossen und dort zu einem Formstück (3) - Kern, Maske oder dgl. - verfestigt wird, wobei das Formstück (3) bei geöffnetem Werkzeug (2) entnommen wird, wobei das Formstück (3) bei geöffnetem Werkzeug (2) und/oder während der Entnahme und/oder nach der Entnahme berührungslos vermessen wird, die Meßwerte einem Rechner (6) zugeführt, dort ggf. aufbereitet und mit gespeicherten Sollwerten verglichen werden und wobei das Formstück (3) bei Ermittlung einer vorgebbaren bzw. definierbaren Abweichung von den Sollwerten als Ausschuß identifiziert wird, **dadurch gekennzeichnet,** daß zur Überprüfung des Werkzeugs (2) die Sollwerte des Werkzeugs (2) vor oder nach dem Schießen eines als Gut-Teil identifizierten Formstücks (3) unmittelbar an dem Werkzeug (2) ermittelt, ggf. aufbereitet und über den Rechner (6) im Speicher abgelegt werden.

2. Verfahren nach Anspruch 1, dadurch gekennzeichnet, daß die Sollwerte des Formstücks (3) an einem Gut-Teil ermittelt, ggf. aufbereitet und über den Rechner (6) im Speicher abgelegt werden.

3. Verfahren nach Anspruch 1 oder 2, dadurch gekennzeichnet, daß jedes geschossene Formstück (3) oder lediglich die über einen Zufallsgenerator ausgewählten Formstücke (3) vermessen werden.

4. Verfahren nach Anspruch 1 oder 3, dadurch gekennzeichnet, daß jedes n-te geschossene Formstück (3) vermessen wird und daß der Parameter n beliebig vorgebbar ist, wobei mit zunehmender Standzeit des Werkzeugs (2) der Parameter n automatisch verringert wird.

5. Verfahren nach einem der Ansprüche 1 bis 4, wobei das Formstück (3) von einem Manipulator (4) erfaßt und durch den Manipulator (4) zu einer Übergabe- oder Bearbeitungsstation (8) verbracht wird, dadurch gekennzeichnet, daß das Formstück vor, während oder nach Abgabe an die Übergabe- oder Bearbeitungsstation berührungslos vermessen wird.

6. Verfahren nach einem der Ansprüche 1 bis 5, wobei das Formstück (3) mittels einer Fördereinrichtung über eine Förderstrecke hinweg zu einer Übergabe- oder Bearbeitungsstation (8) verbracht wird, dadurch gekennzeichnet, daß das Formstück (3) vor, während oder nach Erreichen der Übergabe-oder Bearbeitungsstation (8) berührungslos vermessen wird.

7. Verfahren nach einem der Ansprüche 1 bis 6, wobei das Formstück (3) gemeinsam mit anderen Formstücken (3) zu einem Formpaket (10) zusammengesetzt wird, dadurch gekennzeichnet, daß das Formstück (3) bzw. die bereits paketierten Formstücke (3) vor, während und/oder nach jedem Paketierungsvorgang berührungslos vermessen wird bzw. werden.

8. Verfahren nach einem der Ansprüche 1 bis 7, dadurch gekennzeichnet, daß eine Vermessung des Werkzeugs (2) nach Entnahme jedes geschossenen Formstücks (3) oder nach Entnahme jedes n-ten geschossenen Formstücks (3) erfolgt und daß der Parameter n beliebig vorgebbar ist.

9. Verfahren nach einem der Ansprüche 1 bis 8, dadurch gekennzeichnet, daß bei Ermittlung eines Defekts an dem Formstück (3), vorzugsweise unmittelbar vor, während oder nach der Entnahme des Formstücks (3) aus dem Werkzeug (2), das Werkzeug (2) vermessen wird, wobei das Werkzeug (2) insgesamt vermessen wird oder wobei der am Formstück (3) detektierte Defekt dem entsprechenden Bereich am Werkzeug (2) zugeordnet wird und daß nur dieser Bereich des Werkzeugs (2) vermessen wird.

10. Verfahren nach Anspruch 8 oder 9, dadurch gekennzeichnet, daß bei Ermittlung eines Defekts am Werkzeug (2) automatisch ein Werkzeugwechsel eingeleitet wird.

11. Verfahren nach einem der Ansprüche 1 bis 10, dadurch gekennzeichnet, daß die kontaktlose Vermessung der Formstücke (3) und ggf. der Werkzeuge (2) mittels einer kapazitiv arbeitenden oder ggf. induktiv bzw. nach dem Wirbelstromprinzip arbeitenden Sensorik, mittels einer mit Ultraschall arbeitenden Sensorik, mittels einer optisch arbeitenden Sensorik oder mittels einer Video-Kamera (5) und optischer Bildverarbeitung erfolgt.

## Claims

1. A method for quality control in core or shell shooters (1), wherein moulding material is shot by means of a shooting device into an openable mould (2) and is there consolidated to a moulding (3) - core, shell or similar - wherein the moulding (3) is removed when the mould (2) is opened, wherein the moulding (3) is inspected without contact when the mould (2) is opened and/or during removal and/or after removal, the measured values are supplied to a computer (6), are there, if necessary, processed and compared with stored reference values and wherein the moulding (3) is identified as a reject if a specifiable or definable deviation from the reference values is ascertained, characterised in that, for monitoring the mould (2), the reference values of the mould (2) are ascertained directly at the mould (2) before or after shooting of a moulding (3) identified as a good part, are processed, if necessary, and are filed in the memory *via* the computer (6).

2. A method according to claim 1, characterised in that the reference values of the moulding (3) are ascertained on a good part, are processed, if necessary, and filed in the memory *via* the computer (6).

3. A method according to claim 1 or 2, characterised in that each shot moulding (3) or only the mouldings (3) selected by means of a random-check generator are inspected.

4. A method according to claim 1 or 3, characterised in that each n^{th} shot moulding (3) is inspected and that the parameter n is specifiable at will, wherein the parameter n is automatically reduced as the service life of the mould (2) increases.

5. A method according to any one of claims 1 to 4, characterised in that the moulding (3) is gripped by a manipulator (4) and is brought by the manipulator (4) to a transfer or processing station (8), characterised in that the moulding is inspected without contact before, during or after delivery to the transfer or processing station.

6. A method according to any one of claims 1 to 5, wherein the moulding (3) is brought by means of a conveying device over a conveyor section to a transfer or processing station (8), characterised in that the moulding (3) is inspected without contact before, during or after reaching the transfer or processing station (8).

7. A method according to any one of claims 1 to 6, wherein the moulding (3) is combined with other mouldings (3) to form a core pack (10), characterised in that the moulding (3) and the mouldings (3) already packed are inspected without contact before, during and/or after each packing operation.

8. A method according to any one of claims 1 to 7, characterised in that an inspection of the mould (2) is effected after removal of each shot moulding (3) or after removal of each n^{th} shot moulding (3) and the parameter n is specifiable at will.

9. A method according to any one of claims 1 to 8, characterised in that, when a defect is detected on the moulding (3), preferably immediately before, during or after removal of the moulding (3) from the mould (2), the mould (2) is inspected, wherein the mould (2) is inspected as a whole or wherein the defect detected on the moulding (3) is identified with the corresponding region of the mould (2) and only that region of the mould (2) is inspected.

10. A method according to claim 8 or 9, characterised in that a mould change is automatically initiated when a defect is detected on the mould (2).

11. A method according to any one of claims 1 to 10, characterised in that inspection without contact of the mouldings (3) and, if appropriate, of the moulds (2) is effected by means of sensor technology operating capacitively or, if appropriate, inductively or in accordance with the eddy-current principle, or by means of sensor technology operating with ultrasound, by means of optically-operating sensor technology or by means of a video camera (5) and optical image processing.

## Revendications

1. Procédé de contrôle de qualité dans les machines à tirer les noyaux ou les carapaces (1), où un matériau de formage est, au moyen d'un dispositif de tirage, tiré dans un outil (2) pouvant être ouvert et y est solidifié en une pièce de moulage (3) - un noyau, une carapace ou similaire - où la pièce de moulage (3) est prélevée lorsque l'outil (2) est ouvert et/ou la pièce de moulage est pendant le prélèvement et/ou après le prélèvement mesurée sans contact, les valeurs de mesure étant injectées dans un ordinateur (6) et y étant le cas échéant traitées et comparées à des valeurs de consigne mises en mémoire et où la pièce de moulage (3) est identifiée en tant que rebut dans le cas où il est détecté un écart réglable ou définissable par rapport aux valeurs de consigne,
caractérisé en ce que pour le contrôle de l'outil (2), les valeurs de consigne de l'outil (2) sont, avant ou après le tirage d'une pièce de moulage (3) qualifiée de bonne, directement déterminées sur l'outil (2), sont le cas échéant traitées et sont par l'intermédiaire de l'ordinateur (6) mises en mémoire.

2. Procédé suivant la revendication 1, caractérisée en ce que les valeurs de consigne de la pièce de moulage (3) sont déterminées avec référence à une pièce qualifiée de bonne et sont par l'intermédiaire de l'ordinateur (6) mises en mémoire.

3. Procédé suivant la revendication 1 ou 2, caractérisé en ce que chaque pièce de moulage (3) tirée ou uniquement les pièces de moulage (3) choisies par un générateur de hasard sont mesurées.

4. Procédé suivant la revendication 1 ou 3, caractérisé que chaque n-ième pièce de moulage tirée (3) est mesurée et en ce que le paramètre n est choisi à volonté, et en ce que la valeur du paramètre n diminue lorsque la durée d'utilisation de l'outil (2) augmente.

5. Procédé suivant l'une quelconque des revendications de 1 à 4, où la pièce de moulage (3) est saisie par un manipulateur (4) et est par le manipulateur (4) transportée vers un poste de transfert ou de travail (8), caractérisé en ce que la pièce de moulage (3) est mesurée sans contact avant, pendant ou après le transport vers le poste de transfert ou de travail (8).

6. Procédé suivant l'une quelconque des revendications de 1 à 5, où la pièce de moulage (3) est au moyen d'une installation de transport et le long d'une voie de transport transportée vers un poste de transfert ou de travail (8), caractérisé en ce que la pièce de moulage (3) est mesurée sans contact avant, pendant ou après son arrivée au poste de transfert ou de travail (8).

7. Procédé suivant l'une quelconque des revendications de 1 à 6, où pièce de moulage (3) est conjointement avec d'autres pièces de moulage (3) réunie en un paquet (10), caractérisé en ce que la pièce de moulage (3) ou les pièces de moulage (3) déjà paquetées est/sont, avant, pendant et/ou après chaque opération de paquetage, mesurée(s) sans contact.

8. Procédé suivant l'une quelconque des revendications de 1 à 7, caractérisé en ce qu'une mesure de l'outil (2) a lieu après prélèvement de chaque pièce de moulage (3) tirée ou après prélèvement de chaque n-ième pièce de moulage (3) tirée et en ce que le paramètre n peut être choisi à volonté.

9. Procédé suivant l'une quelconque des revendications de 1 à 7, caractérisé en ce qu'en cas de détection d'un défaut sur la pièce de moulage (3), et de préférence immédiatement avant, pendant ou après le prélèvement de la pièce de moulage (3) de l'outil (2), l'outil est mesuré (2), cet outil (2) étant mesuré dans son ensemble, ou bien lorsque le défaut sur la pièce de moulage (3) peut être attribué à la région correspondante de l'outil (2), seule cette région de l'outil (2) est mesurée.

10. Procédé suivant la revendication 8 ou 9, caractérisé en ce que dans le cas d'une détection d'un défaut sur l'outil (2), un remplacement d'outil est automatiquement induit.

11. Procédé suivant l'une quelconque des revendications de 1 à 10, caractérisé en ce que la mesure sans contact des pièces de moulage (3) et le cas échéant des outils (2) a lieu au moyen d'un système de capteurs fonctionnant par voie capacitive ou le cas échéant par induction ou suivant le principe des courants de Foucault, au moyen d'un système à ultrasons, d'un système de captage optique ou au moyen d'une caméra vidéo (5) et traitement optique de l'image.
